# EUROPÄISCHE PATENTSCHRIFT

(11) **EP 1 136 632 B1**
(45) Veröffentlichungstag und Bekanntmachung des Hinweises auf die Patenterteilung: **02.07.2003**
(21) Anmeldenummer: 01105739.5
(22) Anmeldetag: 08.03.2001
(51) Int. Cl.: E04B 2/88, E04F 13/08

(54) **Halter für mindestens eine Glastafel einer Glasfasade**
Bracket for at least one glass panel of a curtain wall
Support au moins d'un panneau de verre de facade rideau

(30) Priorität: 20.03.2000 AT 4512000
(43) Veröffentlichungstag der Anmeldung: 26.09.2001
(73) Patentinhaber: "m-systems" Handels-und Entwicklungs GmbH, 6850 Dornbirn (AT)
(72) Erfinder: Meusburger, Walter, 6890 Lustenau (AT)
(74) Vertreter: Hefel, Herbert, Dipl.-Ing.

(56) Entgegenhaltungen:
- EP-A- 0 752 508
- FR-A- 2 531 755

## Beschreibung

Die Erfindung betrifft einen Halter für mindestens eine Glastafel einer Glasfassade, bei der von oben nach unten entlang der Fassade aufeinanderfolgende Glastafeln schuppenartig überlappend angeordnet sind.

Derartige Glasfassaden sind bekannt und werden beispielsweise zur Ausbildung einer Wetterhülle eingesetzt, hinter der offenbare Fenster liegen. Die Wetterhülle bildet hierbei einen Regenschutz und einen gewissen Windschutz, die Schall- und Wärmeisolierung wird von den Fenstern übernommen. Eine derartige Glasfassade kann aber auch die eigentliche Gebäudewand eines nicht bewohnbaren Gebäudes bilden, beispielsweise einer Parkgarage.

Bei bekannten Glasfassaden mit sich schuppenartig oder dachziegelartig überlappenden Glastafeln erfolgt die Befestigung der Glastafeln üblicherweise in der Weise, daß im Überlappungsbereich der Glastafeln randseitige Bohrungen im Glas eingebracht werden und die Glastafeln durch die Bohrungen mittels Stiften, Tellern und Schrauben verbunden und am Baukörper bzw. an einer entsprechenden, aus Stehern, Holmen, Schienen od. dgl. bestehenden Tragkonstruktion befestigt werden.

Tragprofile zur Befestigung von kleinformatigen Bekleidungsplatten (wie eingefärbten Asbestzementplatten), welche U-förmige Aufnahmen für die Platten aufweisen, sind aus der DE 32 13 341 A1 und DE 32 03 467 A1 bekannt. Diese Tragprofile sind nicht zur Halterung von Glasplatten vorgesehen und auch nicht für diesen Zweck verwendbar. Ein Halter für mehrere Glastafeln einer Glasfassade gemäß dem Oberbegriff des Anspruch 1 ist aus EP-A-0 752 508 bekannten.

Aufgabe der Erfindung ist es, einen neuartigen Halter der eingangs genannten Art bereitzustellen, durch welchen eine vereinfachte Montage der Glastafeln und eine erhöhte Stabilität der Glasfassade erreicht wird. Erfindungsgemäß gelingt dies dadurch, daß der Halter einen am Baukörper oder an einem Träger, Holm, Steher od. dgl. befestigbaren Tragarm aufweist, an dessen freiem Ende zumindest ein abwärts gerichteter Anlageschenkel angeordnet ist, der abwärts gerichtete Anlageschenkel des Tragarms zumindest einen oberen und zumindest einen unteren Anlagebereich für eine jeweilige Glastafel aufweist, wobei sich der Anlageschenkel in den Anlagebereichen in Richtung der anzulegenden Glastafel erstreckt und der obere und der untere Anlagebereich jeweils eine Seitenwange einer U-förmigen, in ihrer Weite verstellbaren Aufnahme für die jeweilige Glastafel bilden, und der Anlageschenkel zwischen den beiden Anlagebereichen abgekröpft ist, wobei der untere Anlagebereich hinsichtlich der Fassade weiter außen liegt als der obere Anlagebereich.

Bohrungen in den Glastafeln, welche auch bei einem gehärteten Glas eine Materialschwächung darstellen und somit zu einem erhöhten Bruchrisiko führen, werden bei einem erfindungsgemäßen Halter vermieden und die Montage der Glastafeln wird vereinfacht. Die Glastafel kann in der U-förmigen Aufnahme nach ihrem Einsetzen durch eine Verringerung der lichten Weite der Aufnahme fixiert werden. Durch die Abkröpfung des Anlageschenkels wird ein Abstand zwischen den beiden schuppenartig sich überlappenden Glastafeln erreicht. Dies führt einerseits zu einer ausreichenden Durchlüftung der Glasfassade, andererseits besteht dadurch eine Reinigungsmöglichkeit des Überlappungsbereiches der Glastafeln. Weiters kann durch diese Abkröpfung ein Abstand der oberen Glastafel vom äußeren Ende des am Baukörper befestigten Tragarms erreicht werden. Dadurch kann eine Beschädigung der Glastafel in diesem Bereich bei auf die Glastafel einwirkenden Belastungen, wie Winddruck, verhindert werden. Außerdem ermöglicht dies wiederum die Reinigung der Glastafel im Bereich ihres unteren Randes erreicht. Der erfindungsgemäße Halter ist weiters vom statischen Gesichtspunkt her besonders vorteilhaft.

Vorteilhafterweise sind in den U-förmigen Aufnahmen U-förmige Dämpfungsteile aus einem elastischen Material angeordnet, um eine gleichförmige Druckverteilung auf das Glas zu erzielen und den Glasrand zu schützen. Der Basisschenkel des U-förmigen Dämpfungsteils weist bevorzugterweise einen zusammengefalteten Abschnitt mit einer verringerten Wandstärke auf, der ziehharmonikaartig auseinanderziehbar ist, wobei sich der U-förmige Dämpfungsteil an unterschiedliche lichte Weiten der Aufnahme anpassen kann.

Weitere Vorteile und Einzelheiten der Erfindung werden im folgenden anhand der beiliegenden Zeichnung erläutert. In dieser zeigen:
Fig. 1 eine perspektivische Darstellung eines erfindungsgemäßen Halters;
Fig. 2 einen Schnitt entlang der Linie A-A von Fig. 1 (vergrößerter Maßstab) und die Fig. 3 bis 7 weitere Ausbildungsformen von Haltern, wie sie zur Herstellung einer vollständigen Glasfassade eingesetzt werden, in Fig. 1 entsprechenden perspektivischen Darstellungen, jedoch gegenüber Fig. 1 verkleinert.

Der in den Figuren 1 und 2 dargestellte Halter weist einen Tragarm 1 auf, der über einen Befestigungswinkel 2, mit dem er mittels Schrauben 3 verschraubbar ist, am Baukörper bzw. einem Träger, Holm, Steher 4 od. dgl. befestigbar ist. Am freien Ende 5 des Tragarmes 1 sind zwei in Horizontalrichtung voneinander distanzierte Anlageschenkel 6 angeformt oder befestigt. Im äußeren Bereich des Tragarmes 1 sind an der Unterseite des Tragarmes weiters zwei Winkelteile 7 befestigt, die jeweils zwei rechtwinkelig zueinander stehende Schenkel 8, 9 aufweisen. Zur Befestigung der Winkelteile 7 ist in dem parallel zur Unterseite des Tragarmes 1 liegenden Schenkel 9 eine Gewindebohrung 10 vorgesehen, in die eine durch ein Langloch 11 im Tragarm tretende Schraube 12 einschraubbar ist. Die aneinandergrenzenden Oberflächen des Tragarmes 1 und des Schenkels 9 sind gezahnt, so daß der Winkelteil 7 durch Anziehen der Schraube 12 in den verschiedenen durch die Zähne vorgegebenen Rastpositionen formschlüssig gegenüber einer Verschiebung gesichert werden kann.

Der Schenkel 8 des Winkelteils 7 liegt einem oberen Teil des Anlageschenkels 6 beabstandet gegenüber. Die Schenkel 8 und 9 des Winkelteils 7 und der in diesem oberen Teil des Anlageschenkels 6 liegende, parallel zum Schenkel 8 verlaufende Anlagebereich 13 des Anlageschenkels 6 bilden insgesamt eine nach unten offene, U-förmige Aufnahme 14 für den oberen Horizontalrand 15 einer Glastafel 16. Die Weite b dieser Aufnahme ist um das Ausmaß der Längsausdehnung des Langloches 11 verstellbar.

In der Aufnahme 14 ist ein U-förmiger Dämpfungsteil 17 aus einem elastischen Material angeordnet, der an der Oberfläche einer der Seitenwangen, beispielsweise dem Anlagebereich 13, der U-förmigen Aufnahme 14 festgeklebt ist. Der Basisschenkel des Dämpfungsteils 17 weist einen zusammengefalteten Abschnitt 18 mit einer verringerten Wandstärke auf, der zur Anpassung an unterschiedliche Breiten der Aufnahme 14 ziehharmonikaartig auseinanderziehbar ist.

Der Anlagebereich 13 ist mit dem Tragarm 1 über eine Abkröpfung verbunden, wodurch Raum für einen ausreichend langen Schenkel 9 des Winkelteils 7 zur Anlage an der Unterseite des Tragarmes 1 geschaffen wird. Über eine weitere, an den Anlagebereich 13 abwärts anschließende Abkröpfung im Anlageschenkel 6 ist der obere Anlagebereich 13 mit einem zweiten, unteren und weiter außen liegenden Anlagebereich 19 verbunden, der eine Seitenwange einer zweiten, nach oben offenen, U-förmigen Aufnahme 20 bildet. Die Basis dieser nach oben offenen Aufnahme 20 wird von einem rechtwinkelig zum Anlagebereich 19 stehenden, nach außen gerichteten Auflagesteg 21 gebildet, der am freien Ende des Anlageschenkels 6 angeformt ist. An der Unterseite des Auflagesteges 21 ist ein Schenkel 24 eines Winkelteils 22 befestigt, wobei im Auflagesteg eine Gewindebohrung 25 angeordnet ist, in die eine durch ein Langloch 26 im Schenkel 24 tretende Schraube 27 eingeschraubt ist. An den aneinander angrenzenden Oberflächen des Schenkels 24 und des Auflagesteges 21 sind einander entsprechende Verzahnungen vorgesehen. Der rechtwinkelig zum Schenkel 24 stehende Schenkel 23, der dem Anlagebereich 19 des Anlageschenkels 6 gegenüberliegt, bildet die zweite Seitenwange der U-förmigen Aufnahme 20. In der Aufnahme 20 ist wiederum ein U-förmiger Dämpfungsteil 28 eingelegt und am Anlagebereich 19 festgeklebt. Der Basisschenkel des U-förmigen Dämpfungsteils 28 weist wiederum einen zusammengefalteten Abschnitt mit einer verringerten Wandstärke auf, der ziehharmonikaartig auseinanderziehbar ist.

Wenn an einem Steher 4 in entsprechenden vertikalen Abständen solche Halter angebracht sind, so liegen die oberen Horizontalränder 15 der gehaltenen Scheiben in den nach unten offenen, U-förmigen Aufnahmen 14 und die unteren Horizontalränder 29 der Glastafeln 16 in den nach oben offenen, U-förmigen Aufnahmen 20. Aufgrund des Versatzes der Aufnahmen 14, 20 in der Richtung senkrecht zur Fassade sind die Glastafeln 16 gegenüber der Vertikalen leicht geneigt, wobei der untere Horizontalrand einer oberen Glastafel um den Vertikalabstand zwischen den Aufnahmen 14, 20 tiefer liegt als der obere Horizontalrand einer unteren Glastafel. Um einen dieser Neigung, die vorzugsweise weniger als 5 ° beträgt, entsprechenden stumpfen Winkel 30 ist der Tragarm 1 nach oben abgewinkelt. Es wird dadurch eine rechtwinkelige Ausbildung der übrigen Teile (mit Ausnahme der beiden Abkröpfungen in den Anlageschenkeln 6) ermöglicht, ohne daß es zu einer Übertragung von Biegespannungen auf die Glastafeln in den Aufnahmen 14, 20 kommt.

Der in den Figuren 1 und 2 gezeigte Halter weist jeweils zwei nach unten und nach oben offene Aufnahmen 14, 20 zur Aufnahme der oberen und unteren Horizontalränder 15, 29 von jeweils zwei nebeneinander liegenden Glastafeln 16 auf.

Da die beiden Aufnahmen 14 und 20 jeweils in Horizontalrichtung voneinander beabstandet sind, liegen die Eckbereiche der Glastafeln, in denen die Glastafeln die geringste Stabilität aufweisen, frei und unbelastet neben den Aufnahmen 14, 20 des Halters.

Zur Herstellung einer vollständigen Glasfassade werden weiters Halter eingesetzt, wie sie in den Figuren 3 bis 7 dargestellt sind. An der Oberseite der obersten Reihe Glastafeln 16 der Fassade ist keine nach oben offene Aufnahme zur Halterung des Unterrandes einer Glastafel mehr notwendig. Hier ist ein Halter entsprechend der Figur 3 einsetzbar. Die Anlageschenkel 6' enden in diesem Fall unmittelbar unterhalb des oberen Anlagebereiches 13.

In entsprechender Weise sind an der Unterseite der untersten Reihe der Glastafeln Halter einsetzbar, wie in Fig. 6 gestellt. Dieser Halter ist identisch mit dem in Fig. 1 und 2 gezeigten, nur daß an der Unterseite des Tragarmes 1 keine Winkelteile 7 festgeschraubt sind und natürlich auch die betreffenden Dämpfungsteile 17 weggelassen sind.

Die bisher beschriebenen Halter waren jeweils für zwei seitlich aneinandergrenzende Glastafeln ausgelegt. Am Seitenrand der Fassade sind anstelle der in den Figuren 1, 3 und 6 gezeigten Halter die in den Figuren 4, 5 und 7 beschriebenen Halter einsetzbar. Bei diesen Haltern ist jeweils nur eine einzelne, nach unten und/oder oben offene Aufnahme vorgesehen. Es kann daher ein schmalerer Tragarm 1' eingesetzt werden, ansonsten ist der Aufbau dieser Halter analog zu dem der bisher beschriebenen. Endet die Glasfassade an einem Außeneck des Gebäudes, an welchem ein gegenüber den übrigen Bereichen des Gebäudes erhöhter Winddruck vorliegt, so wird anstelle der in den Figuren 4, 5 und 7 dargestellten Ausbildung eine entsprechend breitere Ausbildung des Halters bevorzugt, wobei ein Tragarm 1 vorgesehen sein kann, wie er in den Figuren 1, 3 und 6 gezeigt ist, und sich die einzelnen nach oben und/oder unten offenen Aufnahmen über die gesamte Breite dieses Tragarmes 1 erstrecken können.

Bei allen gezeigten Ausbildungen von Haltern ist der Tragarm 1, 1' jeweils über einen Befestigungswinkel 2 mit einem Steher 4 verbunden. Zur exakten Einstellung des Abstandes der Glasfassade vom Steher 4 ist der Tragarm 1 gegenüber dem Auflageschenkel 31 des Befestigungswinkels verschiebbar. Dazu sind im Tragarm 1,1' Langlöcher 32 vorgesehen, durch welche die in Gewindebohrungen im Auflageschenkel 31 eingeschraubten Schrauben 3 reichen. Die Oberseite des Auflageschenkels 31 ist weiters gezahnt ausgebildet, ebenso wie die daran angrenzende Unterseite des Tragarmes 1. Bei festgezogenen Schrauben 3 ist dadurch ein Formschluß gegenüber einer Verschiebung zwischen dem Tragarm 1 und dem Auflageschenkel 31 gegeben.

Zur Montage einer Glastafel werden zunächst die Winkelteile 22 der Halter mit den zur Aufnahme des unteren Horizontalrandes 29 der Glastafel 16 bestimmten, nach oben offenen Aufnahmen 20 von den Auflagestegen 21 abgeschraubt. Der obere Horizontalrand 15 der Glastafel 16 wird in die nach unten offenen Aufnahmen 14 der entsprechenden darüberliegenden Halter eingeschoben, wobei der untere Bereich der Glastafel noch außerhalb des Auflagesteges 21 der darunterliegenden Halter liegt. Ist der obere Horizontalrand entsprechend weit in die Aufnahmen 14 eingeschoben, so kann der untere Horizontalrand 29 nach innen verschwenkt werden und auf den entsprechenden Auflagestegen 21 bzw. den darauf angeordneten Dämpfungsteilen 28 abgesetzt werden. In der Folge werden die Winkelteile 22 der nach oben offenen Aufnahmen 20 angeschraubt. Zur Befestigung der Glastafel 16 werden schließlich die Winkelteile 7 der nach unten offenen Aufnahmen sowie die Winkelteile 22 der nach oben offenen Aufnahmen bei geöffneten Schrauben 12, 27 gegen die Glastafel 16 verspannt und in dieser Position durch Festziehen der Schrauben 12, 27 fixiert. Die elastischen Dämpfungsteile 17 verteilen dabei den ausgeübten Druck gleichmäßig auf den in der Aufnahme liegenden Bereich der Glastafel.

### Legende

### zu den Hinweisziffern:

- 1, 1': Tragarm
- 2: Befestigungswinkel
- 3: Schraube
- 4: Steher
- 5: freies Ende
- 6, 6': Anlageschenkel
- 7: Winkelteil
- 8: Schenkel
- 9: Schenkel
- 10: Gewindebohrung
- 11: Langloch
- 12: Schraube
- 13: Anlagebereich
- 14: Aufnahme
- 15: oberer Horizontalrand
- 16: Glastafel
- 17: Dämpfungsteil
- 18: Abschnitt
- 19: Anlagebereich
- 20: Aufnahme
- 21: Auflagesteg
- 22: Winkelteil
- 23: Schenkel
- 24: Schenkel
- 25: Gewindebohrung
- 26: Langloch
- 27: Schraube
- 28: Dämpfungsteil
- 29: unterer Horizontalrand
- 30: Winkel
- 31: Auflageschenkel
- 32: Langloch

¹ Translator's Note: From the description and the drawing, it would appear that this is what is meant, although a literal translation of the German Claim 11 would be "... the supporting arm (1) is bent, forming an obtuse angle (30), preferably of less that 5°"

## Patentansprüche

1. Halter für mindestens eine Glastafel einer Glasfassade, bei der von oben nach unten entlang der Fassade aufeinanderfolgende Glastafeln schuppenartig überlappend angeordnet sind, und der Halter einen am Baukörper oder an einem Träger, Holm, Steher od. dgl. befestigbaren Tragarm (1, 1') aufweist, an dessen freiem Ende (5) zumindest ein abwärts gerichteter Anlageschenkel (6) angeordnet ist, **dadurch gekennzeichnet, daß** der abwärts gerichtete Anlageschenkel zumindest einen oberen und zumindest einen unteren Anlagebereich (13, 19) für eine jeweilige Glastafel aufweist, wobei sich der Anlageschenkel (6) in den Anlagebereichen (13, 19) in Richtung der anzulegenden Glastafel (16) erstreckt und der obere und der untere Anlagebereich (13, 19) jeweils eine Seitenwange einer U-förmigen, in ihrer Weite verstellbaren Aufnahme (14, 20) für die jeweilige Glastafel (16) bilden, und der Anlageschenkel (6) zwischen den beiden Anlagebereichen (13, 19) abgekröpft ist, wobei der untere Anlagebereich (19) hinsichtlich der Fassade weiter außen liegt als der obere Anlagebereich (13).

2. Halter nach Anspruch 1, **dadurch gekennzeichnet, daß** in der U-förmigen Aufnahme (14, 20) ein U-förmiger Dämpfungsteil (17, 28) aus einem elastischen Material angeordnet ist.

3. Halter nach Anspruch 2, **dadurch gekennzeichnet, daß** der Basisschenkel des U-förmigen Dämpfungsteils (17, 28) einen zusammengefalteten Abschnitt (18) mit einer verringerten Wandstärke aufweist, der zur Anpassung an unterschiedliche Breiten der Aufnahmen (14, 20) ziehharmonikaartig auseinanderziehbar ist.

4. Halter nach einem der Ansprüche 1 bis 3, **dadurch gekennzeichnet, daß** zur Ausbildung einer unten offenen Aufnahme (14) für den oberen Horizontalrand (15) einer Glastafel (16) ein Winkelteil (7) vorgesehen ist, dessen erster Schenkel (8) eine Seitenwange einer U-förmigen Aufnahme (14) bildet, deren andere Seitenwange vom Anlagebereich (13) des Anlageschenkels (6) gebildet wird, und dessen zweiter Schenkel (9) an der Unterseite des Tragarmes (1) befestigbar ist.

5. Halter nach Anspruch 4, **dadurch gekennzeichnet, daß** zur Verstellung des Abstandes des ersten Schenkels (8) des Winkelteils (7) vom Anlagebereich (13) des Anlageschenkels (6) ein Langloch (11) im Tragarm (1) vorgesehen ist, durch welches eine Schraube (12) in eine Gewindebohrung (10) im Schenkel (9) des Winkelteils (7) einschraubbar ist.

6. Halter nach Anspruch 5, **dadurch gekennzeichnet, daß** die aneinander angrenzenden Oberflächen des Schenkels (9) des Winkelteils (7) und des Tragarmes (1) gezahnt sind.

7. Halter nach einem der Ansprüche 4 bis 6, **dadurch gekennzeichnet, daß** der Anlagebereich (13) über eine von der Aufnahme (14) abweisende Kröpfung im Anlageschenkel (6) mit dem Tragarm (1) verbunden ist.

8. Halter nach einem der Ansprüche 3 bis 7, **dadurch gekennzeichnet, daß** zur Ausbildung einer nach oben offenen Aufnahme (20) für den unteren Horizontalrand (29) einer Glastafel (16) am freien Ende des Anlageschenkels (6) ein senkrecht zum an das freie Ende des Anlageschenkels (6) anschließenden Anlagebereich (19) stehender, vom Tragarm (1) abgewandter Auflagesteg (21) zur Auflage des unteren Horizontalrandes (29) der Glastafel (16) angeordnet ist und ein Winkelteil (22) vorgesehen ist, dessen erster Schenkel (23) eine Seitenwange einer U-förmigen Aufnahme (20) bildet, die der vom Anlagebereich (19) gebildeten Seitenwange gegenüberliegt, und dessen zweiter Schenkel (24) an der Unterseite des Befestigungssteges (21) festgelegt ist.

9. Halter nach Anspruch 8, **dadurch gekennzeichnet, daß** im zweiten Schenkel (24) ein Langloch vorgesehen ist, durch welches eine Schraube (27) in eine im Auflagesteg (21) angebrachte Gewindebohrung eingeschraubt ist.

10. Halter nach Anspruch 9, **dadurch gekennzeichnet**, daß-die Unterseite des Auflagesteges (21) und die Oberseite des zweiten Schenkels (24) gezahnt sind.

11. Halter nach einem der Ansprüche 1 bis 10, **dadurch gekennzeichnet, daß** der Tragarm (1) abgewinkelt ist, wobei er einen stumpfen Winkel (30), vorzugsweise von weniger als 5 °, einschließt.

12. Halter nach Anspruch 11, **dadurch gekennzeichnet, daß** die Anlagebereiche (13, 19) senkrecht zum äußeren abgewinkelten Bereich des Tragarmes (1) verlaufen.

13. Halter nach einem der Ansprüche 1 bis 12, **dadurch gekennzeichnet, daß** der Tragarm (1) an einem Befestigungswinkel (2), vorzugsweise über ein Langloch (32), befestigt ist.

14. Halter nach einem der Ansprüche 1 bis 13, **dadurch gekennzeichnet, daß** zur Ausbildung eines-Halters für zwei in Horizontalrichtung aneinander angrenzende Glastafeln (16) am freien Ende des Tragarmes (1) zwei in Horizontalrichtung voneinander beabstandete Anlageschenkel (6) angeordnet sind.

## Claims

1. A holder for at least one glass plate of a glass facade, in which successive glass plates from top to bottom along the facade are arranged overlapping in imbricated manner and the holder has a supporting arm (1, 1'), which may be fixed to the building body or to a support, rail, upright or the like and on the free end (5) of which at least one downwardly directed bearing limb (6) is arranged, **characterised in that** the downwardly directed bearing limb has at least one upper and at least one lower bearing region (13, 19) for a respective glass plate, the bearing regions (13, 19) of the bearing limb (6) extending in the direction of the glass plate (16) to be supported, and the upper and the lower bearing region (13, 19) each forming a respective side face of a U-shaped, width-adjustable receiving means (14, 20) for the respective glass plate (16), and the bearing limb (6) being bent at an angle between the two bearing regions (13, 19), the lower bearing region (19) being located further out than the upper bearing region (13) with respect to the facade.

2. A holder according to Claim 1, **characterised in that** a U-shaped cushioning part (17, 28) of a resilient material is arranged in the U-shaped receiving means (14, 20).

3. A holder according to Claim 2, **characterised in that** the base limb of the U-shaped cushioning part (17, 28) has a folded-up portion (18) having a reduced wall thickness which may be extended in the manner of a concertina for adaptation to different widths of the receiving means (14, 20).

4. A holder according to one of Claims 1 to 3, **characterised in that**, to constitute a receiving means (14) which is open at the bottom for the upper horizontal edge (15) of a glass plate (16), an angled part (7) is provided whereof the first limb (8) forms a side face of a U-shaped receiving means (14), the other side face of this latter being formed by the bearing region (13) of the bearing limb (6), and whereof the second limb (9) may be fixed to the underside of the supporting arm (1).

5. A holder according to Claim 4, **characterised in that**, to adjust the spacing between the first limb (8) of the angled part (7) and the bearing region (13) of the bearing limb (6), an elongated hole (11) is provided in the supporting arm (1), through which a screw (12) may be screwed into a threaded bore (10) in the limb (9) of the angled part (7).

6. A holder according to Claim 5, **characterised in that** the mutually adjacent surfaces of the limb (9) of the angled part (7) and the supporting arm (1) have teeth.

7. A holder according to one of Claims 4 to 6, **characterised in that** the bearing region (13) is connected to the supporting arm (1) by way of a bend in the bearing limb (6), which points away from the receiving means (14).

8. A holder according to one of Claims 3 to 7, **characterised in that**, to constitute a receiving means (20) which is open at the top for the lower horizontal edge (29) of a glass plate (16), a bearing web (21) for supporting the lower horizontal edge (29) of the glass plate (16) is arranged at the free end of the bearing limb (6) such that it is perpendicular to the bearing region (19) adjoining the free end of the bearing limb (6) and faces away from the supporting arm (1), and an angled part (22) is provided whereof the first limb (23) forms a side face of a U-shaped receiving means (20), said side face lying opposite the side face formed by the bearing region (19), and whereof the second limb (24) is positioned against the underside of the fixing web (21).

9. A holder according to Claim 8, **characterised in that** an elongated hole is provided in the second limb (24), through which a screw (27) may be screwed into a threaded bore incorporated in the bearing web (21).

10. A holder according to Claim 9, **characterised in that** the underside of the bearing web (21) and the upper side of the second limb (24) have teeth.

11. A holder according to one of Claims 1 to 10, **characterised in that** the supporting arm (1) is bent to form an obtuse angle (30), preferably by less than 5°¹.

12. A holder according to Claim 11, **characterised in that** the bearing regions (13, 19) extend perpendicularly to the outer bent region of the supporting arm (1).

13. A holder according to one of Claims 1 to 12, **characterised in that** the supporting arm (1) is fixed to a fixing bracket (2), preferably by way of an elongated hole (32).

14. A holder according to one of Claims 1 to 13, **characterised in that**, to constitute a holder for two glass plates (16) which are mutually adjacent in the horizontal direction, two bearing limbs (6) which are mutually spaced in the horizontal direction are arranged at the free end of the supporting arm (1).

## Revendications

1. Support pour au moins un panneau vitré d'une façade en verre, comportant des panneaux en verre superposés à la manière d'écailles en descendant le long de la façade, et un bras de support fixé à la construction ou à une poutre, longeron, montant ou analogue, l'extrémité libre (5) du bras comportant au moins une branche d'appui (6) dirigée vers le bas,
**caractérisé en ce que**
la branche d'appui dirigée vers le bas comporte au moins une zone d'appui supérieure et au moins une zone d'appui inférieure (13, 19) pour chaque fois un panneau en verre,
la branche d'appui (6) s'étend dans les zones d'appui (13, 19) en direction du panneau en verre (16) à fixer, et la zone d'appui supérieure et la zone d'appui inférieure (13, 19) forment chaque fois une surface latérale d'un logement (14, 20) en forme de U, de largeur réglable, et la branche d'appui (6) est recourbée entre ses deux zones d'appui (13, 19),
la zone d'appui inférieure (19) étant plus éloignée de la façade que la zone d'appui supérieure (13).

2. Support selon la revendication 1,
**caractérisé en ce que**
le logement en forme de U (14, 20) comporte une pièce d'amortissement en forme de U (17, 28) en une matière élastique.

3. Support selon la revendication 2,
**caractérisé en ce que**
la branche de base de la pièce d'amortissement en forme de U (17, 28) comporte un segment replié (18) d'épaisseur de paroi réduite, qui peut être écarté à la manière d'un accordéon pour s'adapter à des largeurs différentes du logement (14, 20).

4. Support selon l'une des revendications 1 à 3,
**caractérisé par**
une cornière (7) pour réaliser un logement (14) ouvert vers le bas pour le bord horizontal supérieur (15) d'un panneau en verre (16), cornière dont la première branche (8) constitue une surface latérale d'un logement en forme de U (14), l'autre surface latérale étant formée par la zone d'appui (13) de la branche d'appui (6), et dont la seconde branche (9) se fixe sur le côté inférieur du bras de support (1).

5. Support selon la revendication 4,
**caractérisé en ce que**
le bras de support (1) comporte pour régler l'écartement de la première branche (8) de la cornière (7) par rapport à la zone d'appui (13) de la branche d'appui (6), un trou oblong (11) à travers lequel passe une vis (12) pour venir dans un taraudage (10) de la branche (9) de la cornière (7).

6. Support selon la revendication 5,
**caractérisé en ce que**
les surfaces supérieures adjacentes de la branche (9) de la cornière (7) et du bras de support (1) comportent une denture.

7. Support selon l'une des revendications 4 à 6,
**caractérisé en ce que**
la zone d'appui (13) est reliée au bras de support (1) par une partie recourbée de la branche d'appui (6) qui s'écarte du logement (14).

8. Support selon l'une des revendications 3 à 7,
**caractérisé en ce que**
pour former un logement (20) ouvert vers le haut pour recevoir le bord horizontal inférieur (29) d'un panneau en verre (16) à l'extrémité libre de la branche d'appui (6), on a prévu un bord d'appui (21) perpendiculaire à l'extrémité libre de la branche d'appui (6), faisant suite à la zone d'appui (19), ainsi qu'une cornière (22) dont la première branche (23) forme une surface latérale d'un logement en U (20), cette surface étant en regard de la surface latérale formée par la zone d'appui (19) et la seconde branche (24) est fixé au côté inférieur du bord d'appui de fixation (21).

9. Support selon la revendication 8,
**caractérisé par**
un trou oblong prévu dans la seconde branche (24) pour recevoir une vis (27) logée dans le taraudage du bord d'appui (21).

10. Support selon la revendication 9,
**caractérisé en ce que**
le côté inférieur du bord d'appui (21) et le côté supérieur de la seconde branche (24) sont munis d'une denture.

11. Support selon l'une des revendications 1 à 10,
**caractérisé en ce que**
le bras de support (1) est courbé et forme un angle obtus (30), de préférence inférieur à 5°.

12. Support selon la revendication 11,
**caractérisé en ce que**
les zones d'appui (13, 19) sont perpendiculaires à la zone extérieure recourbée du bras de support (1).

13. Support selon l'une des revendications 1 à 12,
**caractérisé en ce que**
le bras de support (1) est fixé à une cornière (2) de préférence par l'intermédiaire d'un trou oblong (32).

14. Support selon l'une des revendications 1 à 13,
**caractérisé en ce que**
l'extrémité libre du bras de support (1) comporte deux branches d'appui (6) écartées horizontalement l'une de l'autre pour recevoir deux panneaux en verre (16) adjacents l'un à l'autre dans la direction horizontale.
